# EUROPÄISCHE PATENTSCHRIFT

(11) **EP 1 047 491 B1**
(45) Veröffentlichungstag und Bekanntmachung des Hinweises auf die Patenterteilung: **18.06.2003**
(21) Anmeldenummer: 98954401.0
(22) Anmeldetag: 12.10.1998
(51) Int. Cl.: B01F 15/00, B01J 19/00

(54) **GEHÄUSE FÜR MIKROMISCHER**
HOUSING FOR MICROMIXERS
BOITIER POUR MICROMELANGEURS

(30) Priorität: 22.10.1997 DE 19746584
(43) Veröffentlichungstag der Anmeldung: 02.11.2000
(73) Patentinhaber: MERCK PATENT GmbH, 64293 Darmstadt (DE)
(72) Erfinder: SCHMELZ, Michael, D-65830 Kriftel (DE); SCHWARZ, Frank, D-60594 Frankfurt (DE); STOLDT, Jöran, D-64331 Weiterstadt (DE)
(86) Internationale Anmeldenummer: EP9806463
(87) Internationale Veröffentlichungsnummer: WO99020382

(56) Entgegenhaltungen:
- EP-A- 0 301 180
- CH-A- 409 550
- DE-A- 3 911 136

## Beschreibung

Die Erfindung betrifft ein Gehäuse für Mikromischer mit zwei in einer Trennebene aneinanderliegenden flachen Gehäuseteilen und die beiden Gehäuseteile verbindenden Verbindungselementen.

Mikromischer zum Mischen von flüssigen, viskosen oder gasförmigen Phasen sind in unterschiedlichen Ausführungsformen bekannt. Bei der hier betroffenen Ausführungsform weist das Mischergehäuse zwei flache Gehäuseteile auf, die mit ihren einander zugekehrten Verbindungsoberflächen dichtend gegeneinandergedrückt werden. Zum dichten Verbinden solcher Mischergehäuseteile ist es bekannt, am Umfang verteilt mehrere Spannschrauben zu verwenden, die durch Befestigungsbohrungen des einen Gehäuseteiles gesteckt und in Gewindebohrungen des anderen Gehäuseteils eingeschraubt oder dort ebenfalls durch Schraubenbohrungen gesteckt und auf der Gehäuserückseite mit Muttern versehen sind. Hierfür ist ein verhältnismäßig hoher Fertigungsaufwand erforderlich. Insbesondere ist der Zeit- und Arbeitsaufwand für die häufig erforderlich werdende Demontage und Montage der Gehäuseteile verhältnismäßig hoch.

Aus der Literatur sind an sich verschiedene Formen bekannt, druckund flüssigkeitsdichte Verbindungen herzustellen.

Beispielsweise wird in EP-A-0 301 180 ein Druckfiltrationsgerät beschrieben, welches aus zwei Gehäusekammern besteht, die durch einen Klemmbügelverschluß druckfest und fluiddicht miteinander verbunden sind. Hierbei wird ein einstückiger Klemmbügel durch einenTangentialspannschraubbolzen mittels eines Spannhebels zusammengezogen, die Außenränder der aufeinandergelegten Gehäuseteile ringförmig umspannt und durch abgewinkelte Randbereiche in Schließstellung aufeinandergezwungen.

Das gleiche Verbindungsprinzip wird durch CH-A-409 550 beschrieben und für eine druck- und fluiddichte Schlauch- und Rohrkupplung eingesetzt.

Das Ziel dieser beiden Anwendungen ist es, in einfacher Weise eine nach außen wirksame druck- und fluiddichte Abdichtung zu
erreichen. Im Hinblick auf die Abdichtung eines Mikromischers in Form von zwei flächigen Gehäuseteilen, handelt es sich dagegen nicht nur um die wirksame Abdichtung nach außen, sondern auch um die Abdichtung von dünnen, miteinander kommunizierenden Kanalnuten, die in die gegenüberliegenden Seiten der Gehäuseteile eingebracht sind. Dieses bedeutet, dass nicht nur eine wirksame Abdichtung nach außen erforderlich ist. Gleichzeitig mit der Abdichtung muß eine milimetergenaue Orientierung der Kanalnuten erfolgen, um die Funktionsfähigkeit des Mikromischers gewährleisten zu können.

Aufgabe der vorliegenden Erfindung ist es daher, ein Gehäuse für Mikromischer der eingangs genannten Gattung so auszubilden, dass es einfach hergestellt und mit geringem Arbeits- und Zeitaufwand in einfacher Weise geöffnet und verschlossen werden kann. Aufgabe der vorliegenden Erfindung ist es weiterhin ein solches Gehäuse für Mikromischer zur Verfügung zustellen, das eine exakte Orientierung der der Mikromischer bildenden flächigen Gehäuseteile gewährleistet.

Diese Aufgabe wird erfindungsgemäß dadurch gelöst, dass die beiden Gehäuseteile im wesentlichen kreisscheibenförmig gestaltet sind und an ihrer der Trennebene abgekehrten Umfangskante eine Kegelstumpffläche (4 und 5) aufweisen und dass ein mehrteiliger, in Umfangsrichtung an mindestens einer Verbindungsstelle durch eine Schraube (9) mit Flügelschraube (10) verbundener und spannbarer Spannring (6) die Ränder der beiden Gehäuseteile (1, 2) umgreift und an den beiden Kegelstumpfflächen (4, 5) anliegt, und dass die beiden Gehäuseteile (1,2) durch mindestens einen Zentrierstift (12) zueinander zentriert sind.

Die beiden Kegelstumpfflächen bilden breite, flache Fasen an den äußeren Umfangskanten der Gehäuseteile; der von allen Seiten radial gegen diese Kegelstumpfflächen gedrückte Spannring bewirkt, dass die beiden Gehäuseteile gleichmäßig gegeneinander gedrückt werden, um den dichten Abschluss in der Trennebene zu erreichen. Zur Demontage genügt es, den Spannring zu lösen und die beiden Gehäuseteile auseinander zu nehmen. Umgekehrt erfolgt der Zusammenbau in ebenso einfacher Weise; die beiden Gehäuseteile werden passend aufeinander gesetzt, und der Spannring wird herumgelegt und festgespannt.

Die genaue gegenseitige Zuordnung der beiden Gehäuseteile kann durch eine Zentrierung erreicht werden. Vorzugsweise sind die beiden Gehäuseteile durch mindestens einen Zentrierstift zueinander zentriert.

Gemäß einer bevorzugten Ausführungsform der Erfindung weist der Spannring zwei im wesentlichen halbkreisförmige Ringsegmente auf, die an mindestens einer ihrer beiden Verbindungsstellen durch ein Spannelement miteinander verbunden sind. Das Spannelement kann eine die beiden Ringsegmente in Umfangsrichtung verbindende Schraube sein. Eine solche einfache mechanische Anordnung, die beispielsweise als handelsübliche Kleinflanschverbindung bekannt ist, reicht vollständig aus, um durch die an den flachen Kegelstumpfflächen auftretende Keilwirkung eine hohe und gleichmäßig verteilte Anpresskraft der beiden Gehäuseteile gegeneinander zu gewährleisten.

Vorzugsweise sind die beiden Ringsegmente an der dem Spannelement gegenüberliegenden Verbindungsstelle gelenkig miteinander verbunden. Damit ist für den Spannvorgang nur ein einziges Spannelement erforderlich.

Nachfolgend wird ein Ausführungsbeispiel der Erfindung näher erläutert, das in der Zeichnung dargestellt ist. Es zeigt:
Fig. 1 einen senkrechten Schnitt durch ein Gehäuse für einen Mikromischer und
Fig. 2 eine Draufsicht auf das Gehäuse nach Fig. 1.

Zwei flache Gehäuseteile 1, 2 liegen in einer Trennebene 3 aneinander. Die die Mischstrecke des Mikromischers bildenden Kanäle sind nach dem Auseinandernehmen der Gehäuseteile 1 und 2 in der Trennebene 3 zugänglich, beispielsweise für einen Reinigungsvorgang.

Die beiden flachen Gehäuseteile 1 und 2 sind als Kreisscheiben ausgeführt und weisen an ihren der gemeinsamen Trennebene abgekehrten Umfangskanten jeweils eine flache Kegelstumpffläche 4 bzw. 5 auf. Ein mehrteiliger Spannring 6 ist von außen um die zusammengefügten Gehäuseteile 1 und 2 gelegt. Er besteht aus zwei Ringsegmenten 6a und 6b, die im wesentlichen halbkreisförmig ausgeführt sind. Im Querschnitt sind die beiden Ringsegmente 6a und 6b U-förmig und liegen mit inneren Kegelstumpfflächen 7 und 8 an den Kegelstumpfflächen 4 und 5 der beiden Gehäuseteile 1 und 2 an.

Die beiden Ringsegmente 6a und 6b sind an ihrer einen, in Fig. 2 oben liegenden Verbindungsstelle durch eine Schraube 9
miteinander verbunden, die eine Flügelmutter 10 trägt. An der gegenüberliegenden Verbindungsstelle (unten in Fig. 2) sind die beiden Ringsegmente 6a und 6b durch ein Lenkerglied 11 gelenkig verbunden, das an den beiden Ringsegmenten 6a und 6b gelagert ist.

Zwei Zentrierstifte 12, von denen nur ein Zentrierstift 12 in der Zeichnung dargestellt ist, sind in das eine Gehäuseteil 2 eingesteckt und ragen in eine hierzu passende Zentriernut 13 des anderen Gehäuseteils 1, um die beiden Gehäuseteile 1 und 2 gegeneinander zu zentrieren. Wenn die Flügelmutter 10 angezogen wird, werden die beiden Ringsegmente 6a und 6b des Spannrings 6 in Umfangsrichtung so zusammengezogen, dass sie unter der Keilwirkung an den flachen Kegelstumpfflächen 7 und 8 die beiden Gehäuseteile 1 und 2 mit hohem Druck gegeneinander pressen, so dass eine dichte Verbindung gewährleistet ist.

Für die Zu- bzw. Ableitung der zu mischenden Phasen bzw. des Gemischs sind beim dargestellten Ausführungsbeispiel am oberen Gehäuseteil 1 zwei Metallkapillaren 14 eingelötet, die an ihrem anderen, nicht eingelöteten Ende mit einer handelsüblichen Verschraubung versehen sind. Eine andere Leitung 15 ist mittels einer herkömmlichen Gewindeverschraubung 16 unmittelbar am Gehäuseteil 1 befestigt.

## Patentansprüche

1. Gehäuse für Mikromischer mit zwei in einer Trennebene aneinanderliegenden flachen Gehäuseteilen und die beiden Gehäuseteile verbindenden Verbindungselementen, **dadurch gekennzeichnet, dass** die beiden Gehäuseteile (1, 2) im wesentlichen kreisscheibenförmig gestaltet sind und an ihrer der Trennebene (3) abgekehrten Umfangskante eine Kegelstumpffläche (4 bzw. 5) aufweisen und dass ein mehrteiliger, in Umfangsrichtung an mindestens einer Verbindungsstelle durch eine Schraube (9) mit Flügelschraube (10) verbundener und spannbarer Spannring (6) die Ränder der beiden Gehäuseteile (1, 2) umgreift und an den beiden Kegelstumpfflächen (4, 5) anliegt, und dass die beiden Gehäuseteile (1, 2) durch mindestens einen Zentrierstift (12) zueinander zentriert sind.

2. Gehäuse nach Anspruch 1, **dadurch gekennzeichnet, dass** der Spannring (6) zwei im wesentlichen halbkreisförmige Ringsegmente (6a, 6b) aufweist, die an mindestens einer ihrer beiden Verbindungsstellen durch ein Spannelement (9, 10) miteinander verbunden sind.

3. Gehäuse nach Anspruch 2, **dadurch gekennzeichnet, dass** die beiden Ringsegmente (6a, 6b) an der dem Spannelement (9) gegenüberliegende Verbindungsstelle gelenkig miteinander verbunden sind (11).

## Claims

1. Housing for micromixer, having two planar housing parts which bear against one another in a parting plane and connecting elements which connect the two housing parts, **characterized in that** the two housing parts (1, 2) are designed substantially in the form of a circular disc and, on their circumferential edge facing away from the parting plane (3), have a frustoconical surface (4 or 5, respectively), and **in that** a multi-part clamping ring (6), which can be tightened and connected at at least one connection point by means of a screw (9) having a wing screw (10) in the circumferential direction, engages around the edges of the two housing parts (1, 2) and bears against the two frustoconical surfaces (4, 5) and **in that** the two housing parts (1, 2) are centred with respect to one another by means of at least one centring pin (12).

2. Housing according to Claim 1, **characterized in that** the clamping ring (6) has two substantially semicircular ring segments (6a, 6b) which are connected to one another at least at one of their two connection points by means of a clamping element (9, 10).

3. Housing according to Claim 2, **characterized in that** the two ring segments (6a, 6b) are articulatedly connected to one another (11) at the connection point which lies opposite the clamping element (9).

## Revendications

1. Carter pour micro-mélangeur comportant deux parties de carter plates, placées l'une contre l'autre dans un plan de séparation, et des éléments de liaison reliant les deux parties de carter, **caractérisé en ce que** les deux parties de carter (1, 2) sont de forme sensiblement en disque circulaire et présentent sur leur arête périphérique, opposée au plan de séparation (3), une surface tronconique (4, respectivement 5), et **en ce qu'**un anneau de serrage (6), en plusieurs parties, relié en direction périphérique à au moins un point de liaison par une vis (9), à l'aide d'une vis à ailettes (10), et pouvant être serré entoure les bords des deux parties de carter (1, 2) et appuie sur les deux surfaces tronconiques (4, 5), et **en ce que** les deux parties de carter (1, 2) sont centrées l'une par rapport l'autre à l'aide d'au moins un téton de centrage (12).

2. Carter selon la revendication 1, **caractérisé en ce que** l'anneau de serrage (6) présente deux segments d'anneau (6a, 6b) sensiblement en forme de demi-cercle, qui sont reliés ensemble, en au moins l'un de leurs deux points de liaison, par un élément de serrage (9, 10).

3. Carter selon la revendication 2, **caractérisé en ce que** les deux segments d'anneau (6a, 6b) sont reliés ensemble (11) de manière articulée au point de liaison opposé à l'élément de serrage (9).
